# EUROPÄISCHE PATENTSCHRIFT

(11) **EP 1 678 413 B1**
(45) Veröffentlichungstag und Bekanntmachung des Hinweises auf die Patenterteilung: **15.06.2011**
(21) Anmeldenummer: 04790140.0
(22) Anmeldetag: 06.10.2004
(51) Int. Cl.: F01P 11/02

(54) **VERSCHLUSSDECKEL FÜR KRAFTFAHRZEUGKÜHLER**
SEALING LID FOR A MOTOR VEHICLE RADIATOR
BOUCHON DE RADIATEUR DE VEHICULE

(30) Priorität: 22.10.2003 DE 20316580 U
(43) Veröffentlichungstag der Anmeldung: 12.07.2006
(73) Patentinhaber: Reutter GmbH, 71336 Waiblingen (DE)
(72) Erfinder: FUCHS, Helmut, 73660 Urbach (DE); KÖRBER, René, 71397 Leutenbach-Weiler z. Stein (DE)
(74) Vertreter: Fuhlendorf, Jörn
(86) Internationale Anmeldenummer: PCT/EP2004/011143
(87) Internationale Veröffentlichungsnummer: WO 2005/047665

(56) Entgegenhaltungen:
- WO-A-03/054367
- DE-A- 10 164 676

## Beschreibung

Die vorliegende Erfindung bezieht sich auf ein Verschlussdeckel für einen ortsfesten Stutzen eines Behälters nach dem Oberbegriff des Anspruchs 1.

Bei einem aus dem DE 202 01 082 U1 bekannten Verschlussdeckel ist das Druckübertragungselement, mittels dem die Membran als druckgesteuerter Antrieb für die Verdrehsicherung aktiviert wird, achsmittig durch die Ventilanordnung im Deckelinnenteil hindurchgeführt. Dies bringt Probleme nicht nur hinsichtlich der Ausgestaltung des überdrcuckventilkörpers, sondern auch hinsichtlich der Lage des Unterdruckventilkörpers der Ventilanordnung mit sich. Der Oberdruckventilkörper muss längs des Druckübertragungsrohres geführt werden, was zu einer recht voluminösen radialen Ausdehnung des Überdruckventilkörpers führt. Daraus resultiert, dass der Unterdruckventilkörper weder mittig noch exzentrisch des überdruckventilkörpers Platz finden kann. Der Unterdruckventilkörper ist deshalb bei dem bekannten Verschlussdeckel in die Verdrehsicherung und die Membran integriert, was konstruktiv und technisch problematisch ist.

Bei einem aus der DE 101 64 676 A1 bekannten Verschlussdeckel besitzt die Druckübertragungsanordnung mehrere im Deckelinnenteil umfangsseitig gleichmäßig angeordnete Druckübertragungsstäbe, die in axialen Bohrungen des Deckelinnenteils geführt sind und die mit ihrem dem Deckelaußenteil zugewandten Ende an der Verdrehsicherung anliegen und mit ihrem anderen Ende von einer Antriebsmembran beaufschlagt sind, die dem Behälterinneren zugewandt ist. Die Druckübertragung erfolgt durch eine rein mechanische Bewegung der Druckübertragungsstäbe.

Aufgabe der vorliegenden Erfindung ist es deshalb, einen Verschlussdeckel für einen ortsfesten Stutzen eines Behälters der eingangs genannten Art zu schaffen, der trotz unmittelbar druckgesteuertem Antrieb mittels einer Membran in weniger aufwendiger Weise ausgestaltet werden kann.

Zur Lösung dieser Aufgabe sind bei einem Verschlussdeckel für einen ortsfesten Stutzen eines Behälters der eingangs genannten Art die im Anspruch 1 angegebenen Merkmale vorgesehen.

Durch die erfindungsgemäßen Maßnahmen ist nicht nur eine gleichmäßigere Druckverteilung über die Fläche des Membranantriebs erreicht, sondern auch, dass die gesamte Ventilanordnung innerhalb des Deckelinnenteils und in der Deckelachse verbleiben-kann. Dies ist konstruktiv und herstellungstechnisch günstig.

Für eine weitere verbesserte Verteilung der Druckübertragung aus dem Behälterinnenraum auf den Membranantrieb können die Merkmale gemäß Anspruch 2 vorgesehen sein.

Mit den Merkmalen gemäß Anspruch 3 ist einerseits erreicht, dass die an sich ortsfest eingespannte Membran als axial beweglicher Antrieb dienen kann und das gleichzeitig eine Abdichtung vom Behälterinneren zur Außenumgebung stattfindet. Dabei ist es zweckmäßig, die Merkmale nach Anspruch 4 vorzusehen.

Eine unmittelbare Bewegungsaktivierung der Membran ergibt sich dann, wenn die Merkmale nach Anspruch 5 vorgesehen sind.

In vorteilhafter Weise sind die Merkmale nach Anspruch 6 vorgesehen, um eine reduzierte Strömungsbeanspruchung auf die Membran bzw. deren Ringwulst zu erreichen.

Mit dem Merkmal nach Anspruch 7 ist eine konstruktiv einfache Verdrehsicherung erreicht, die in günstiger Weise bewegungsbeaufschlagt und bei axialen Bewegung geführt ist.

Weitere vorteilhafte Ausgestaltungen ergeben sich durch die Merkmale eines oder mehrerer der Ansprüche 8 bis 10.

Gemäß Anspruch 11 ist der Behälter durch einen Kraftfahrzeugkühler gebildet.

Weitere Einzelheiten der Erfindung sind der folgenden Beschreibung zu entnehmen, in der die Erfindung anhand der in der Zeichnung dargestellten Ausführungsbeispiele näher beschrieben und erläutert ist. Es zeigen:
- Figur 1: in schematischer längsgeschnittener Darstellung einen Verschlussdeckel für einen Kraftfahrzeugkühler im Ruhezustand gemäß einem bevorzugten Ausführungsbeispiel vorliegender Erfindung und
- Figur 2: eine der Figur 1 entsprechende Darstellung, jedoch in aktiviertem Zustand des Verschlussdeckels.

Der in der Zeichnung gemäß einem bevorzugten Ausführungsbeispiel dargestellte Verschlussdeckel 10 besitzt eine Überdruck-/Unterdruckventilanordnung, die eines Überdruckventilkörper 12 und einen Unterdruckventilkörper 13 aufweist, die miteinander integriert und konzentrisch zueinander angeordnet sind. Der Öffnungsdruck des Überdruckventilkörpers 12 ist mittels einer Schraubendruckfeder 44 ebenso wie der Öffnungsdruck des Unterdruckventilkörpers 13 mittels einer Schraubendruckfeder 54 fest eingestellt. Die Ventilanordnung 12, 13 ist innerhalb eines Deckelinnenteils 15 des Verschlussdeckels 10 angeordnet.

Der Verschlussdeckel 10 besitzt ferner ein Deckelaußenteil 16, das aus einem Verschlusselement 17 und einem das Verschlusselement übergreifenden Griffelement 18 zusammengesetzt ist. Das Verschlusselement 17 besitzt hier die Form eines Innengewindeelementes zum Auf- und Abschrauben des Verschlussdeckels 10 auf die bzw. von der Öffnung eines Stutzens 11 eines Kraftfahrzeugkühlers 50 oder sonstigen Behälters. Das Deckelinnenteil 15 ist am Verschlusselement 17 innenseitig axial hängend und relativ verdrehbar gehalten. Das Griffelement 18 kann mittels einer Verdrehsicherung 19 gegenüber dem Verschlusselement 17 verdrehbar oder mit diesem unverdrehbar verbunden eingestellt werden. Ein Antrieb 14 zum entkuppelnden bzw. kuppelnden Bewegen der Verdrehsicherung 19 ist unterhalb dieser und oberhalb der Ventilanordnung 12, 13 innerhalb des Deckelinnenteils 15 angeordnet.

Die Verdrehsicherung 19 besitzt ein topfförmiges Element 21, das an seinem oberen freien Rand 2 diametral einander gegenüberliegende und sich radial nach außen erstreckende Kupplungsstege 22 besitzt. Es versteht sich, dass auch mehr als zwei über den Umfang gleichmäßig verteilt angeordnete radiale Kupplungsstege 22 am oberen Rand des topfförmigen Elements 21 vorgesehen sein können. Das topfförmige Element 21 ist zwischen dem Griffelement 18 und dem Verschlusselement 17 gehalten. Das Verschlusselement 17 besitzt einen Zwischenboden 23, durch dessen zentrische Bohrung 24 der zylindrische Teil des topfförmigen Elements 21 hindurchragt. Seiner zentralen Bohrung 24 benachbart ist das Verschlusselement 17 mit zwei diametral gegenüberliegenden radialen Kupplungsnuten 26 versehen, in die die radialen Kupplungsstege 22 eingreifen bzw. eingreifen können. Es versteht sich, dass die Anzahl der Kupplungsnuten 26 der Anzahl der Kupplungsstege 22 entspricht. Die Kupplungsstege 22 des topfförmigen Elements 21 greifen ferner in entsprechende Aufnahmenuten 27 eines von der Innenseite des Griffelements 18 axial vorstehenden Ansatzes 28 ein. Die Kupplungsnuten 26 und die Aufnahmenuten 27 sind in axialer Richtung einander zugewandt offen und gehen fluchtend ineinander über. Die axiale Abmessung der Aufnahmenuten 27 entspricht der axialen Abmessung der Kupplungsstege 22, während die axiale Abmessung der Kupplungsnuten 26 kleiner als, beispielsweise die Hälfte der axialen Abmessung der Kupplungsstege 22 ist. Zwischen der Innenseite des Bodens 20 des topfförmigen Elementes 21 und der Innenseite des Griffelements 18 innerhalb des Ansatzes 28 ist eine Druckfeder 29 an ihren Enden radial fixiert und in axialer Richtung vorgespannt gehalten. Die Druckfeder 29 bewirkt, dass die Verdrehsicherung 19 bzw. das topfförmige Element 21 in der in Figur 1 dargestellten Ruhelage gehalten ist, in der dadurch, dass die Kupplungsstege 22 sowohl in die Kupplungsnuten 26 des Verschlusselements 17 als auch in die axial fluchtenden Aufnahmenuten 27 des Griffelements 18 greifen, eine drehfeste Verbindung zwischen Griffelement 18 und Verschlusselement 17 erreicht ist. Auf diese Weise kann der Verschlussdeckel 10 vom Stutzen 11 abgeschraubt bzw. auf den Stutzen 11 aufgeschraubt werden.

Unterhalb des Bodens 20 des topfförmigen Elements 21 ist der Antrieb 14 in Form einer axial bewegbaren Membran 31 angeordnet. Die Membran 31 besitzt einen ringförmigen Außenrand 32, der ortsfest im Deckelinnenteil 15 gehalten ist. Hierzu ist der Außenrand 32 der Membran 31 zwischen einer Ringstirn 33 des Deckelinnenteils 15 und einer Ringfläche 34 eines Halters 35 druckdicht gehalten. Der Halter 35 ist innerhalb des Deckelinnenteils 15 sowohl radial als auch axial festgehalten. Der Halter 35 ist etwa haubenförmig, wobei seine Deckwand eine Bohrung 37 besitzt, die von dem bodenseitigen Ende des topfförmigen Elements 21 durchdrungen ist. Die Membran 31 besitzt ferner einen kreisförmigen ebenen inneren Teller 38, der über eine Ringwulst 39, die der Verdrehsicherung 19 abgewandt axial vorsteht, einstückig verbunden ist. Aufgrund der Ringwulst 39 ist das Innenteil 38 der Membran 31 gegenüber deren Außenrand 32 in axialer Richtung bewegbar. Zwischen das Innenteil 38 der Membran 31 und den Boden 20 des topfförmigen Elements 21 ist eine Druckscheibe 41 ohne wesentliches Spiel eingelegt.

Das Deckelinnenteil 15 besitzt ein oberes Zylinderteil 42, dessen gestufter bzw. hinterschnittener Außenumfang einerseits zur hängenden Anordnung im Verschlusselement 17 und andererseits zur Aufnahme eines Dichtungsringes 43 gegenüber dem Stutzen 11 des Behälters 50 dient. An diesen oberen durchmessergrößeren Zylinderteil 42 schließt sich einstückig ein unteres Zylinderteil 45 an, in welchem die Ventilkörperanordnung 12, 13 achsmittig gehalten ist und das an seinem unteren Ende außenumfangsseitig mit einer Nut zur Aufnahme eines weiteren Dichtungsringes 46 zur Abdichtung gegenüber dem Behälterstutzen 11 versehen ist. Beim Übergang zwischen oberem und unterem Zylinderteil 42, 45 ist in einer axialen Ringnut der Halter 35 für die Membran 31 festgelegt.

In der Wandung des unteren Zylinderteils 45 sind zwei oder mehr über den Umfang verteilt angeordnete axiale Kanäle 47 einer Druckübertragungsanordnung 48 vorgesehen. Die Druckübertragungskanäle 47 im unteren Zylinderteil 45 des Deckelinnenteils 15 münden einenends der Ringwulst 39 der Membran 31 gegenüber und anderenends an dessen freiem Ende und damit in den Stutzen 11 bzw. den damit versehenen Behälter 50. Die axialen Druckübertragungskanäle 47 sind beim dargestellten Ausführungsbeispiel leicht konisch geformt, wobei das Ende größeren Innendurchmessers der Ringwulst 39 der Membran 31 gegenüberliegt. Damit ist die Druckübertragung aus dem Behälter 50 zum Antrieb 14 und damit zur Aktivierung der Verdrehsicherung 19 unabhängig von der Aktivierung der Ventilkörperanordnung 12, 13. Mit anderen Worten, ist im vom Verschlussdeckel 10 verschlossenen Behälter ein Druck aufgebaut, der einen bestimmten für das Abschrauben des Verschlussdeckels 10 zulässigen Behälterinnendruck übersteigt, wird der Druck auf die Membran 31 übertragen, so dass sich deren Teller 38 entgegen der Wirkung der Druckfeder 29 anhebt und damit die Verdrehsicherung 19 bzw. das topfförmige Element 21 axial zum Griffelement 18 hinbewegt. Dadurch gelangen die Kupplungsstege 22 außer Eingriff mit den Kupplungsnuten 26 des Verschlusselements 17, wie dies in Figur 2 dargestellt ist. Damit ist sichergestellt, dass sich bei entsprechender Druckerhöhung die verdrehsichere Kupplung 22, 26 zwischen Griffelement 18 und Verschlusselement 17 gelöst hat, was bedeutet, dass das Griffelement 18 gegenüber dem Verschlusselement 17 hohl dreht und damit ein Abschrauben des Verschlussdeckels 10 unmöglich wird.

Erst wenn der Innendruck im Behälter 50 auf ein normales, d.h. zulässiges Maß zurückgeführt ist, wird die Verdrehsicherung 19 bzw. das topfförmige Element 21 durch die Druckfeder 29 wieder in den Ruhezustand und damit in den gekoppelten Zustand von Griffelement 18 und Verschlusselement 17 gebracht.

Innerhalb des unteren Zylinderteils 45 des Deckelinnenteils 15 befindet sich der Überdruckventilkörper 12, der sich mit einer unteren Dichtfläche 51 an einer Ringdichtfläche 52 eines inneren Vorsprungs des Deckelinnenteils 15 unter der Wirkung der Druckfeder 44 im Ruhezustand dichtend abstützt. Die Druckfeder 44 stützt sich in vorgespannter Weise an einer Haltescheibe 53 ab, die unterhalb der Membran 31 in die Aufnahmeöffnung des unteren Zylinderteils 45 des Deckelinnenteils 15 axial fest eingebracht ist. Achsmittig innerhalb des Überdruckventilkörpers 12 befindet sich der Unterdruckventilkörper 13, der sich mit einer axial nach oben weisenden Ringfläche 56 an der unteren Dichtfläche 51 des Überdruckventilkörpers 12 dadurch im Ruhezustand dichtend abstützt, dass die Druckfeder 54 zwischen dem Boden des Überdruckventilkörpers 12 und einem durch den Überdruckventilkörper 12 ragenden Kopf 57 des Unterdruckventilkörpers 13 vorgespannt angeordnet ist. Überdruckventilkörper 12 und Unterdruckventilkörper 13 sind über eine Bohrung mit dem Behälterinneren verbunden, so dass zum Schutz des Behälters 50 sowohl ein jenseits eines eingestellten Grenzwert liegender Überdruck als auch ein entsprechender Unterdruck im Behälter 50 durch entsprechende Aktivierung des Ventilkörpers 12 bzw. 13 abgebaut werden kann.

## Patentansprüche

1. Verschlussdeckel (10) für einen ortsfesten Stutzen eines Behälters (50), mit einem Deckelaußenteil (16) und mit einem Deckelinnenteil (15), wobei das Deckelaußenteil (16) ein Verschlusselement (17) für den Behälterstutzen (11) und ein dem gegenüber relativ verdrenbares Griffelement (18) aufweist, wobei zwischen dem Griffelement (18) und dem Verschlusselement (17) des Deckelaußenteils (16) eine unter Federvorspannung einrückbare bzw. eingerückte Verdrehsicherung (19) wirkt, die mittels eines druckgesteuerten Antriebs (14) in Form einer Membran (31) ausrückbar ist, wobei der Antrieb (14) mit einer zum Behälterinneren weisenden Druckübertragungsanordnung (48) in Verbindung steht, wobei im Deckelinnenteil (15) eine Ventilanordnung (12, 13) zum Freigeben und Sperren einer Strömungsverbindung zwischen dem Behälterinneren und dem Behälteräußeren vorgesehen ist, welche Ventilanordnung (12, 13) einen axial bewegbaren überdruckventilkörper (12), der zum Behälterinneren hingegen einen Dichtsitz am Deckelinnenteil (15) unter Vorspannung derart gedrückt ist, dass er bei Überschreiten eines Grenzwertes des Behälterinnendrucks vom Dichtsitz abhebbar ist, und einen konzentrisch zur Deckelachse angeordneten, entsprechend aktivierbaren Unterdruckventilkörper (13) aufweist, wobei die
Druckübertragungsanordnung (48) durch axiale Druckübertragungskanäle (47) in der die Ventilanordnung (12, 13) aufnehmenden Wandung (45) des Deckelinnenteils (15) gebildet ist,
**dadurch gekennzeichnet, dass** die axialen Druckübertragungskanäle (47) einenends der Membran (31) gegenüber und andernends in den Behälterstutzen (11) münden.

2. Verschlussdeckel nach Anspruch 1, **dadurch gekennzeichnet, dass** die Druckübertragungskanäle (47) über den Umfang der Wandung (45) des Deckelinnenteils (15) gleichmäßig verteilt angeordnet sind.

3. Verschlussdeckel nach Anspruch 1 oder 2, **dadurch gekennzeichnet, dass** die einstückige Membran (31) außenumfangsseitig einen ortsfest gehaltenen ringförmigen Dichtrand (32) und einen mittig axial beweglichen Membranteller (38) aufweist, zwischen welchen beiden Membranteilen (32, 38) eine Ringwulst (39) vorgesehen ist.

4. Verschlussdeckel nach Anspruch 3, **dadurch gekennzeichnet, dass** der Dichtrand (32) der Membran (31) zwischen einer Ringstirn (33) des Deckelinnenteils (15) und einem Ringrand (34) eines Membranhalters (35) dichtend eingeklemmt ist.

5. Verschlussdeckel nach einem der Ansprüche 1 oder 2 und 3, **dadurch gekennzeichnet, dass** die innere Mündung der Druckübertragungskanäle (47) der Ringwulst (39) gegenüberliegt.

6. Verschlussdeckel nach mindestens einem der vorhergehenden Ansprüche, **dadurch gekennzeichnet, dass** die Druckübertragungskanäle (47) derart konisch geformt sind, dass das durchmesserkleinere Ende die Mündung zum Behälterinneren bildet.

7. Verschlussdeckel nach mindestens einem der vorhergehenden Ansprüche, **dadurch gekennzeichnet, dass** die Verdrehsicherung (19) durch ein topfförmiges Element (21) gebildet ist, zwischen dessen Boden (20) und der Membran (31) einerseits eine Druckscheibe (41) und dem Griffelement (18) andererseits eine Druckfeder (29) angeordnet ist und dessen freier Rand mit über den Umfang verteilten radialen nach außen weisenden Kupplungsstegen (22) versehen ist, die in radiale Nuten (27, 26) des Griffelements (18) allein oder des Griffelements (18) und des Verschlusselements (17) des Deckelaußenteils (16) je nach der axialen Lage des topfförmigen Elements (21) eingreifen.

8. Verschlussdeckel nach Anspruch 7, **dadurch gekennzeichnet, dass** das Griffelement (18) mit einem axial nach innen vorstehenden Ansatz (28) versehen ist, in den das topfförmige Element (21) eingreift.

9. Verschlussdeckel nach mindestens einem der vorhergehenden Ansprüche, **dadurch gekennzeichnet, dass** der die Ventilanordnung (12, 13) aufnehmende Innenraum des Deckelinnenteils (15) von einer ortsfesten Halteplatte (53) abgedeckt ist.

10. Vezschlussdeckel nach mindestens einem der vorhergehenden Ansprüche, **dadurch gekennzeichnet, dass** der Unterdruckventilkörper (13) in den Überdruc.kventilkörper (12) achsmittig integriert ist.

11. *Verschlussdeckel nach mindestens einem der vorhergehenden Ansprüche, **dadurch gekennzeichnet, dass** der Behälter (50) ein Kraftfahrzeugkühler ist.*

## Claims

1. A closure cap (10) for a fixed neck of a container (50), having an outer cap part (16) and having an inner cap part (15), in which the outer cap part (16) has both a closure element (17) for the container neck (11) and a grip element (18), rotatable relative to the container neck, between which grip element and the closure element (17) of the outer cap part (16) a torsion preventer (19) that can be engaged and engaged via spring prestressing acts that can be disengaged by means of a pressure-controlled drive (14) in the form of a diaphragm (31), and the drive (14) is connected to a pressure-transmitting arrangement (48) that points toward the container interior, and in the inner cap part (15), a valve assembly (12, 13) for uncovering and blocking a fluidic communication between the container interior and the container exterior is provided, which valve assembly (12, 13) has both an axially movable overpressure valve body (12), which is pressed toward the container interior against a sealing seat on the inner cap part (15) with prestressing, in such a way that if a limit value of the container interior pressure is exceeded, it can be lifted from the sealing seat, and an underpressure valve body (13) disposed concentrically to the cap axis and correspondingly activatable, the pressure-transmitting arrangement (48) being formed by axial pressure-transmitting conduits (47) in the wall (45) of the inner cap part (15), which wall receives the valve assembly (12, 13), **characterized in that** the axial pressure-transmitting conduits (47) discharge at one end opposite the diaphragm (31) and at the other end into the container neck (11).

2. The closure cap as defined by claim 1, **characterized in that** the pressure-transmitting conduits (47) are distributed uniformly over the circumference of the wall (45) of the inner cap part (15).

3. The closure cap as defined by claim 1 or 2, **characterized in that** the one-piece diaphragm (31) on the outer circumference has an annular sealing edge (32), held in stationary fashion, and a centrally axially movable diaphragm plate (38), between which two diaphragm parts (32, 38) an annular bead (39) is provided.

4. The closure cap as defined by claim 3, **characterized in that** the sealing edge (32) of the diaphragm (31) is clamped in sealing fashion between an annular face end (33) of the inner cap part (15) and an annular edge (34) of a diaphragm holder (35).

5. The closure cap as defined by one of claims 1 or 2 and 3, **characterized in that** the inner orifice of the pressure-transmitting conduits (47) is located diametrically opposite the annular bead (39).

6. The closure cap as defined by at least one of the foregoing claims, **characterized in that** the pressure-transmitting conduits (47) are shaped conically, such that the smaller-diameter end forms the orifice toward the container interior.

7. The closure cap as defined by at least one of the foregoing claims, **characterized in that** the torsion preventer (19) is formed by a cuplike element (21), between whose bottom (20) and the diaphragm (31), on the one hand, a pressure disk (41) is disposed, and between whose bottom and the grip element (11), on the other, a compression spring (29) is disposed, and whose free edge is provided with coupling ribs (22), which are distributed over the circumference and point radially outward and which engage radial grooves (27, 26) of the grip element (18) alone or of the grip element (18) and the closure element (17) of the outer cap part (16), depending on the axial position of the cuplike element (21).

8. The closure cap as defined by claim 7, **characterized in that** the grip element (18) is provided with an axially inward-protruding extension (28), which is engaged on the inside by the cuplike element (21).

9. The closure cap as defined by at least one of the foregoing claims, **characterized in that** the interior of the inner cap part (15), receiving the valve assembly (12, 13), is covered by a fixed retaining plate (53).

10. The closure cap as defined by at least one of the foregoing claims, **characterized in that** the underpressure valve body (13) is integrated axially centrally into the overpressure valve body (12).

11. The closure cap as defined by at least one of the forgoing claims, **characterized in that** the container (50) is a motor vehicle radiator.

## Revendications

1. Bouchon (10) pour tubulure fixe d'un contenant (50) comprenant une partie extérieure de bouchon (16) et comprenant une partie intérieure de bouchon (15), la partie extérieure de bouchon (16) comprenant un élément de fermeture (17) pour la tubulure de contenant (11) et un élément de préhension (18) pouvant être amené en rotation par rapport au dit élément de fermeture, un limiteur de rotation (19) pouvant être enclenché ou enclenché sous l'action d'une précontrainte de ressort et pouvant être désenclenché au moyen d'un entraînement commandé par pression (14) et prenant la forme d'une membrane agissant entre l'élément de préhension (18) et l'élément de fermeture (17) de la partie extérieure de couvercle (16), l'entraînement (14) étant relié à un ensemble de transmission de pression (48) tourné vers l'intérieur du contenant, un ensemble soupape (12, 13) permettant de libérer et bloquer une liaison fluidique entre l'intérieur du contenant et l'extérieur du contenant étant prévu dans la partie intérieure de bouchon (15), ledit ensemble soupape (12, 13) comprenant un corps de soupape de surpression (12) mobile axialement et pressé en direction de l'intérieur du contenant contre une face d'appui de joint sur la partie intérieure de bouchon (15) sous l'action d'une précontrainte, de telle sorte qu'il puisse être soulevé de la face d'appui du joint lorsqu'une valeur limite de la pression intérieure du contenant est dépassée, et un corps de soupape de surpression (13) disposé de manière concentrique par rapport à l'axe du bouchon et pouvant être activé de manière correspondante, l'ensemble de transmission de pression (48) étant formé par des canaux de transmission de pression axiaux (47) dans la paroi (45) de la partie intérieure de bouchon (15) logeant l'ensemble soupape (12, 13), **caractérisé en ce que** les canaux axiaux de transmission de pression (47) débouchent d'une part à l'opposé de la membrane (31) et d'autre part dans la tubulure de contenant (11).

2. Bouchon selon la revendication 1, **caractérisé en ce que** les canaux de transmission de pression (47) sont répartis uniformément sur la circonférence de la paroi (45) de la partie intérieure de bouchon (15).

3. Bouchon selon la revendication 1 ou 2, **caractérisé en ce que** la membrane monobloc (31) comprend sur la périphérie extérieure un bord d'étanchéité annulaire (32) maintenu fixement et une plaque de membrane (38) mobile axialement au centre, un bourrelet annulaire (39) étant disposé entre les deux parties de membrane (32, 38).

4. Bouchon selon la revendication 3, **caractérisé en ce que** le bord d'étanchéité (32) de la membrane (31) est serré de manière étanche entre un fronton annulaire (33) de la partie intérieure de bouchon (15) et un bord annulaire (34) d'un support de membrane (35).

5. Bouchon selon l'une quelconque des revendications 1 ou 2 et 3, **caractérisé en ce que** l'embouchure intérieure des canaux de transmission de pression (47) est en regard du bourrelet annulaire (39).

6. Bouchon selon l'une quelconque des revendications précédentes, **caractérisé en ce que** les canaux de transmission de pression (47) sont formés de façon conique de telle sorte que l'extrémité de plus petit diamètre forme l'embouchure menant à l'intérieur du contenant.

7. Bouchon selon l'une quelconque des revendications précédentes, **caractérisé en ce que** le limiteur de rotation (19) est formé par un élément en forme de pot (21) entre le fond (20) duquel et la membrane (31) d'une part est disposé un disque de pression (41) et l'élément de préhension (18) d'autre part un ressort de compression (29) et dont le bord libre est pourvu de nervures d'accouplement (22) orientées radialement vers l'extérieur, réparties sur la circonférence et s'insérant dans des rainures radiales (26, 27) de l'élément de préhension (18) uniquement ou de l'élément de préhension (18) et de l'élément de fermeture (17) de la partie extérieure de bouchon (16) en fonction de la longueur axiale de l'élément en forme de pot (21).

8. Bouchon selon la revendication 7, **caractérisé en ce que** l'élément de préhension (18) est pourvu d'un appendice (28) faisant saillie axialement vers l'intérieur et dans lequel s'insère l'élément en forme de pot (21).

9. Bouchon selon l'une quelconque des revendications précédentes, **caractérisé en ce que** l'espace intérieur de la partie intérieure de bouchon (15) logeant l'ensemble soupape (12, 13) est recouvert par une plaque de maintien fixe (53) .

10. Bouchon selon l'une quelconque des revendications précédentes, **caractérisé en ce que** le corps de soupape de surpression (13) est intégré au centre de l'axe dans le corps de soupape de surpression (12).

11. Bouchon selon l'une quelconque des revendications précédentes, **caractérisé en ce que** le contenant (50) est un radiateur de véhicule automobile.
